# EUROPÄISCHE PATENTSCHRIFT

(11) **EP 2 430 319 B1**
(45) Veröffentlichungstag und Bekanntmachung des Hinweises auf die Patenterteilung: **29.05.2013**
(21) Anmeldenummer: 10717055.7
(22) Anmeldetag: 23.04.2010
(51) Int. Cl.: F15B 13/04

(54) **HYDRAULISCHE VENTILVORRICHTUNG**
HYDRAULIC VALVE DEVICE
DISPOSITIF DE SOUPAPE HYDRAULIQUE

(30) Priorität: 13.05.2009 DE 102009021103
(43) Veröffentlichungstag der Anmeldung: 21.03.2012
(73) Patentinhaber: Hydac Filtertechnik GmbH, 66280 Sulzbach/Saar (DE)
(72) Erfinder: RÜB, Winfried, 79761 Waldshut-Tiengen (DE)
(74) Vertreter: Bartels, Martin Erich Arthur
(86) Internationale Anmeldenummer: PCT/EP2010/002501
(87) Internationale Veröffentlichungsnummer: WO 2010/130334

(56) Entgegenhaltungen:
- EP-A1- 1 184 576
- DE-A1- 4 234 037
- DE-A1-102005 033 222

## Beschreibung

Die Erfindung betrifft eine hydraulische Ventilvorrichtung mit einer Fluidanschlußanordnung, beinhaltend mindestens
- einen Druckversorgungsanschluß P,
- einen Rücklaufanschluß R,
- einen Sektionsloadsensing-Anschluß LS,
- zwei Steueranschlüsse P'_{A} und P'_{B} sowie
- zwei Nutzanschlüsse A,B,
an die mindestens ein Verbraucher mit seinen fluidführenden Arbeitsräumen angeschlossen ist und mit einer verfahrbaren Steuereinrichtung zum zumindest teilweisen Ansteuern von Anschlüssen der Fluidanschlußanordnung.

Die DE 10 2005 033 222 A1 offenbart eine LUDV-Ventilanordnung, bei der ein Wegeventil eine Zulaufmeßblende ausbildet, der eine Individualdruckwaage nachgeschaltet ist. Eine LUDV-Steuerung gilt als Sonderfall einer Loadsensing-Steuerung, bei der der höchste Lastdruck der hydraulischen Verbraucher an eine Verstellpumpe gemeldet und diese so geregelt wird, dass betreffend die Pumpenleistung ein um eine bestimmte Druckdifferenz über dem Lastdruck liegender Pumpendruck anliegt. Über die LUDV-Ventilanordnung wird ein hydraulischer Verbraucher in Form eines hydraulischen Arbeits- oder Verbraucherzylinders angesteuert, der an zwei Verbraucheranschlüssen der Steueranordnung angeschlossen ist. Zum Einstellen eines Eilganges können die beiden Druckräume des Verbrauchers miteinander und mit einer Druckmittelquelle verbunden werden. Um ein Absacken des Verbrauchers im Betrieb zu verhindern, erfolgt diese Verbindung der beiden Verbraucheranschlüsse über einen Druckmittelströmungspfad, in dem ein Rückschlagventil angeordnet ist. Über das Wegeventil selbst ist dabei nur die Verbindung zu einem der Verbraucheranschlüsse aufgesteuert, die Verbindung des anderen Verbraucheranschlusses mit der Druckmittelquelle und/oder dem erstgenannten Verbraucheranschluß ist im Eilgang nur über den Druckmittelströmungspfad und das Rückschlagventil möglich. Bei einem hydrostatischen Verbraucher bedeutet diese konstruktive Maßnahme, dass eine Druckmittelströmung von einem kolbenstangenseitigen Ringraum zu einem bodenseitigen Zylinderraum grundsätzlich nur dann zugelassen wird, solange der Druck in diesem kleiner oder etwa gleich dem Druck an der Kolbenstangenseite ist.

Eine vergleichbare Lösung zu der DE 10 2005 033 222 A1 ist auch durch die EP 1 647 719 A2 aufgezeigt, die eine Regenerations-Ventileinrichtung mit eigenständigem, separatem Regenerationsventil betrifft, das beim Ausfahren des Verbraucherzylinders anspricht, um dergestalt eine Fluidverbindung von der Bodenseite zu der Ringseite des Verbraucherzylinders herzustellen, wobei beide genannten Druckkammern des Verbraucherzylinders dann mit dem Rücklaufanschluß R verbunden sind, um einem etwaigen Beschleunigungsruck entgegenzuwirken oder zu vermeiden, dass der Zylinder im Eilgang nicht durch hohe Lasten abgebremst oder gar angehalten wird. Für den Einsatz des genannten Regenerationsventils ist im Ventilgehäuse entsprechender Bauraum zu schaffen. Auch baut das bekannte Regenerationsventil kompliziert auf, was zu erhöhten Herstellkosten führen dürfte.

Die EP 1 184 576 B1 beschreibt eine Ventileinrichtung zur Ansteuerung eines Verbrauchers, insbesondere in Form eines sog. Mäh-Kopfes für einen auch im Forstbetrieb einsetzbaren Voll-Mäher, wobei eine Druckbegrenzung des an dem jeweiligen Verbraucher des Mäh-Kopfes anliegenden Lastdruckes ermöglicht ist, indem ein Steuerkolben oder eine verfahrbare Steuereinrichtung einer hydraulischen Ventilanordnung bei Überschreiten eines Grenz-Lastdruckes in eine Druckbegrenzungsposition bringbar ist, in der der den Lastdruck führende Verbraucheranschluß mit einem Tankanschluß verbunden wird und der Lastdruck an diesem Verbraucheranschluß weiterhin in Fließrichtung auf den Steuerkolben einwirkt. Durch diese Art einer Individualdruckbegrenzung kann eine Beschädigung des angeschlossenen Verbrauchers durch Druckspitzen vermieden werden.

Die DE 603 04 663 T2 beschreibt wiederum eine hydraulische Ventilanordnung mit einer Versorgungsanschlußanordnung, die einen Hochdruckanschluß P und einen Niederdruckanschluß T aufweist, eine Arbeitsanschlußanordnung, die zwei Arbeits- oder Nutzanschlüsse A,B aufweist, die wiederum mit einem hydraulischen Verbraucher verbindbar sind, einem Richtungsventil und einem zwischen dem Richtungsventil und der Versorgungsanschlußanordnung P,T angeordneten Kompensationsventil, dessen Druckausgang mit einem Druckeingang des Richtungsventils verbunden ist. Das Kompensationsventil weist einen Entlastungsausgang auf, der mit einem Druckausgang verbindbar ist und verfügt über ein aus einer Ausgangsstellung in entgegengesetzte Richtungen bewegbares Ventilelement in Form eines Schiebers, der auf einer Seite vom Druck in der Lastfühlleitung und der Kraft einer Feder und auf der entgegengesetzten Seite vom Druck am Druckausgang beaufschlagt ist. Bei Bewegung des Ventilelements in eine Richtung nimmt dieses eine Druckregelfunktion und bei Bewegung in die entgegengesetzte Richtung eine Druckentlastungsfunktion wahr. Der Steuerschieber weist einen Längskanal auf, der über eine Querbohrung mit dem Druckausgang verbunden ist und in einer ersten Druckkammer endet. Der Längskanal geht wiederum über die Querbohrung hinaus und führt über eine verschließbare Öffnung zu einer zweiten Druckkammer, in der ein Entlastungsdruck herrscht. Mit dieser bekannten Lösung ist es möglich, sog. parasitären Druckfortpflanzungen entgegenwirken zu können, wobei bei dahingehenden Lösungen leckagebehaftet es dennoch zu einem ungewollten Anheben von Lasten kommen kann.

Ausgehend von dem genannten Stand der Technik liegt der Erfindung die Aufgabe zugrunde, in kostengünstiger und Bauraum sparender Weise eine funktionssichere hydraulische Ventilanordnung anzugeben, die beim Umschalten von Krafthub in einen Eilgang einen Beschleunigungsruck vermeidet und eine Überwachung des Lastdruckes ermöglicht.

Eine dahingehende Aufgabe löst eine hydraulische Ventilvorrichtung mit den Merkmalen in der Gesamtheit des Patentanspruches 1.

Dadurch, dass gemäß dem kennzeichnenden Teil des Patentanspruches 1 die Steuereinrichtung von einem Mittel zur Messung des Lastdruckes mit der Messung gleichzeitig in ihrer Position verstellt werden kann, ist es ermöglicht, dass in einer Eilgangstellung der Steuereinrichtung bei Überschreiten eines Maximaldruckes die Steuereinrichtung in eine Krafthubstellung rückgeführt wird. Dies erfolgt ruckfrei, da erfindungsgemäß vorgesehen ist, dass ein Ventilöffnungsquerschnitt zwischen einer Speiseleitung und einem Arbeitsanschluß beim Übergang von Krafthub auf Eilgangstellung nicht verändert wird. Es ist ferner vorgesehen, beim Umschalten den Rückfluß einer Ringseite des Verbrauchers nicht mehr nach einem Tankanschluss zu schalten, sondern mit einem Speisekanal (PA) durch den Nutzanschluss (A) zu verbinden. Sinkt wiederum der Lastdruck während des Krafthubes, dann sinkt auch die Kraft auf das Mittel zur Messung des Lastdruckes und die verfahrbare Steuereinrichtung nimmt eine proportionale Zwischenstellung zwischen dem Krafthub und dem Eilgang ein.

Bei einer besonders vorteilhaften Ausführungsform der Ventilanordnung ist vorgesehen, dass das Mittel zur Messung des Lastdruckes ein Meßzylinder mit Meßkolben ist, dessen erster Arbeitsraum fluidführend mit dem Sektionsloadsensing-Anschluß verbunden ist und im Eilgang und im Krafthub mit Druck beaufschlagt ist und dessen Kolbenstange in einen Ansteuerraum des Steuergehäuses der verfahrbaren Steuereinrichtung ragt.

Bevorzugt ist der Meßkolben axial verfahrbar zu dem Steuerschieber angeordnet und ein Längskanal in dem Steuerschieber verbindet den Loadsensing-Anschluß mit dem ersten Arbeitsraum des Meßzylinders. Der Meßzylinder ist dabei integraler Bestandteil des Steuerschiebers, der in einem besonders bevorzugten Ausführungsbeispiel über eine maximale Arbeitsstellung hinaus in die Eilgangstellung verschoben werden kann.

In der Eilgangstellung ist ein Steueranschluß des Steuerschiebers mit einer Steuernut fluidführend mit einem der Nutzanschlüsse, insbesondere in Form eines Arbeitsraumes des hydraulischen Verbrauchers, verbunden. Ferner erstrecken sich taschenartige Verbindungskanäle in der Steuereinrichtung zwischen einem Lastmeldeanschluß und einem weiteren Nutzanschluß für den Verbraucher.

Vorzugsweise ist die verfahrbare Steuereinrichtung mit weiteren Lastmelde- und Lastfühlanschlüssen versehen, die paarweise miteinander verschaltet einen Lastmeldeanschluß einem Lastfühlanschluß zuordnen und die in Abhängigkeit der Verfahrstellung der Steuereinrichtung zumindest einen Teil der Anschlüsse der Fluidanschlußanordnung fluidführend miteinander verbinden.

Bei einer besonders bevorzugten Ausführungsform der hydraulischen Ventilvorrichtung ist der Verbraucher aus einem Verbraucher- oder Arbeitszylinder gebildet mit einem Ringraum und einem Kolbenraum als fluidführende Arbeitsräume. Ferner ist vorgesehen, dass bei einem Wechsel von Krafthub zu Eilgang dann der Ringraum des Verbraucherzylinders mit dem Nutzanschluß A als Speiseleitung verbunden ist. Neben einer Anwendung für Arbeits- oder Verbraucherzylinder kann die hydraulische Ventilvorrichtung jedoch auch bei sonstigen hydraulischen Antrieben eingesetzt werden, wie beispielsweise Fahrmotoren von elektrohydraulischen Fahrzeugen und mehr. Die dahingehende paarweise Hydromotorenanordnung weist dann fluidführende Arbeitsräume auf und ein dem Ringraum des Arbeitszylinders entsprechender Arbeitsraum des jeweiligen Hydromotors ist dann an die Speiseleitung über den Nutzanschluß A mit dieser zu verbinden und die sonstigen fluidführenden Räume des jeweiligen Hydromotors sind als Arbeitsraum vergleichbar dem Kolbenraum des genannten Verbraucherzylinders anzusteuern.

Im folgenden wird die erfindungsgemäße hydraulische Ventilvorrichtung anhand eines Ausführungsbeispiels nach der Zeichnung näher erläutert. Dabei zeigt in prinzipieller und nicht maßstäblicher Darstellung die einzige Figur einen teilweisen Längsschnitt durch die erfindungsgemäße Ventilvorrichtung.

Die Figur zeigt in einem teilweisen Längsschnitt eine Ventilanordnung 1 mit einer als Ganzes mit 10 bezeichneten Fluidanschlußanordnung, die unter anderem einen Druckversorgungsanschluß P, einen Rücklaufanschluß R, einen Sektionsloadsensing-Anschluß LS, zwei Steueranschlüsse P'_{A} und P'_{B} sowie zwei Nutzanschlüsse A, B aufweist.

Die Fluidanschlüsse LS, P'_{A}, R, P und P'_{B}, A und B sind in einem gemeinsamen Steuergehäuse 12 untergebracht, wobei das in der Figur gesehen unter Ende des Steuergehäuses 12 mit einer an sich bekannten Druckwaage 14 versehen ist, die den Anschlüssen LS, P'_{A}, R, P und P'_{B} vorgeschaltet ist und diese ansteuert. Die Druckwaage 14 ermöglicht insbesondere eine sog. Druckmittelmengenabschneidung durch eine nicht gezeigte Druckbegrenzung (LS) in einem Federraum 16 der Druckwaage 14, um etwa bei einem am Anschlag stehenden, mit den Nutzanschlüssen A, B verbundenen fluidischen Verbraucher, regelmäßig in Form eines hydraulischen Verbraucherzylinders 4, die Zuflußmenge abzuschneiden, um dergestalt Überlastungen am Verbraucher zu vermeiden.

Eine verfahrbare Steuereinrichtung 18 der Ventilanordnung 1 wird von zwei Pilotventilen 20,22 angesteuert, die der einfacheren Darstellung wegen in der Figur nur insoweit aufgezeigt sind, als ihre jeweils zuordenbaren Gehäuseanschlüsse im Steuergehäuse 12 aufgezeigt sind. Die dahingehende Ansteuerung über Pilotventile ist üblich, so dass an dieser Stelle hierauf nicht mehr näher eingegangen wird. Ansonsten ist das jeweilige Pilotventil 20,22 in einem zuordenbaren Gehäuse 24,26 aufgenommen, die beidseitig an dem Mittenteil des Steuergehäuses 12 angeflanscht sind und neben den üblichen Anschlüssen T₀ und P_{ST} bodenseitig noch Anschlüsse aufweisen zwecks Aufbringen zweier gegenläufig wirkender Steuerdrücke X_{A} und X_{B}. Über den Anschluß P_{ST} steht der Pumpensteuerdruck am jeweiligen Pilotventil 20,22 an und des weiteren sind die dahingehenden Pilotventile an die genannte Tankanschlußleitung T₀ angeschlossen.

Die genannte Steuereinrichtung 18 weist einen in Blickrichtung auf die Figur gesehen horizontal verschiebbaren Steuerschieber 28 auf, der in der Figur in seiner nach links ausgelenkten Schwimmstellung dargestellt ist. Die Neutralstellung wird durch zwei gegenläufig wirkende Federspeicher in Form von Druckfedern 30 bewirkt, die in einem jeweils von Druckmittel X_{A}, X_{B} durchströmten Federraum in den Pilotgehäusen 24,26 integriert sind.

Die Steuereinrichtung 18 mit Steuerschieber 28 ist mit Lastmeldeanschlüssen 32,34 sowie mit Lastfühlanschlüssen 36,38 versehen, die paarweise miteinander fluidführend verschaltet sind. Und zwar ist der erste Lastmeldeanschluß 32 fluidführend mit dem zweiten Lastfühlanschluß 38 verbunden und der zweite Lastmeldeanschluß 34 steht in fluidführender Verbindung mit dem ersten Lastfühlanschluß 36. Die genannten Anschlüsse sind als radiale Querbohrungen in den Steuerschieber 18 eingebracht und kommen in Abhängigkeit von der Verfahrstellung des Steuerschiebers 28 in jeweils öffnende oder sperrende Verbindung mit den insoweit zuordenbaren Anschlüssen der Fluidanschlußanordnung 10 gemäß der Darstellung nach der Figur.

Der Steuerschieber 28 weist entlang seines Außenumfanges zumindest zwei längsorientierte, taschenartige Steuerkanäle 48,50 auf, die in Neutralstellung des Steuerschiebers 28 jeweils in den Nutzanschluß A bzw. den Nutzanschluß B ausmünden. Ferner ist in dem Steuerkanal 48 zumindest im Bereich des Nutzanschlusses A eine unterteilende Trennwand 58 eingezogen, wobei in der Figur gezeigten Schwimmstellung des Steuerschiebers 28 der Nutzanschluß A in fluidführender Verbindung mit noch weiter in dem Außenumfang des Steuerschiebers 28 eingebrachten fluidführenden Taschen 56 ist, die in der gezeigten Stellung in einen den Steuerschieber 28 umgreifenden Ringkanal ausmünden, der wiederum an den Rücklaufanschluß R angeschlossen ist. Der mit 50 bezeichnete Steuerkanal bildet mit seinem Öffnungsquerschnitt in Richtung des Nutzanschlusses B die sog. Meßblende der Ventilvorrichtung aus und in Blickrichtung auf die Figur gesehen ist links von der Trennwand 58 der weitere Teil des taschenartigen Steuerkanals 48 für die Rückströmung in den Speisekanal P'_{A} im Eilgang zuständig.

Zum Herstellen der fluidführenden Verbindung zwischen den paarweise einander zuordenbaren Lastmelde- und Lastfühlanschlüssen 32,36;34,38 dienen innerhalb des Steuerschiebers 28 angeordnete Verbindungskanäle 40,42. Dabei ist der eine Verbindungskanal 40 als sog. Mittenkanal ausgebildet, der in der in der Figur gezeigten Neutralstellung der Steuereinrichtung 18 mit seiner axialen Länge den Bereich zwischen dem Sektionsloadsensing-Anschluß LS und dem Nutzanschluß B überdeckt. Der dahingehende Mittenkanal 40 beginnt in Blickrichtung auf die Figur gesehen auf der linken Seite des Steuerschiebers 28 und verläuft entlang dessen Mittenachse bis in die Bohrung des Meßzylinders 5. Der Verbindungskanal 42 ist parallel als Ringlängskanal vorgesehen, der in der Neutralstellung der Steuereinrichtung 18 mit seiner axialen Baulänge zumindest den Bereich zwischen Steueranschluß P'_{A} und Nutzanschluß A abdeckt.

Der Mittenkanal 40 ist zur Begrenzung der möglichen Kanalführungen insoweit randseitig von einer Einsatzhülse 44 begrenzt, die zumindest teilweise längs ihres Außenumfanges in einem vorgebbaren Mittenbereich angeordnet mit der Innenwand des Steuerschiebers 28 in diesem Bereich den Ringlängskanal 42 begrenzt. Der Ringlängskanal 42 kann auch aus einer Vielzahl an konzentrisch zum Mittenkanal 40 angeordneten Einzelkanälen (nicht näher dargestellt) gebildet sein. Die axiale Lage der Einsatzhülse 44 erstreckt sich gemäß der Figur zwischen dem ersten Lastmeldeanschluß 32 und einer verengten Versatzstelle zwischen erstem Lastfühlanschluß 36 und zweitem Lastfühlanschluß 38 in der Höhe des Rücklaufanschlusses R. Während die Einsatzhülse 44 mit ihrem einen, in Blickrichtung auf die Figur gesehen rechten Ende sich an der genannten Engstelle innerhalb der Längsbohrung des Steuerschiebers 28 abstützt, ist das gegenüberliegende andere freie Ende im Bereich des ersten Lastmeldeanschlusses 32 an eine Druckfeder angelehnt, die sich zwischen einem Abschlußstopfen 46 und dem freien Hülsenende erstreckt und insoweit mit einer vorgebbaren Vorspannung die Einsatzhülse 44 in ihrer Lage hält. Über diese Anordnung lassen sich etwaig vorhandene Längentoleranzen im System Einsatzhülse 44 zu Innenseite des Steuerschiebers 28 ausgleichen.

Eine Eilgangstellung für den angeschlossenen hydraulischen Verbraucher 4 wird dadurch erreicht, dass der Steuerschieber 28 über die sog. Hebenstellung hinaus in Blickrichtung auf die Figur gesehen nach rechts bewegt wird und die sog. Schwimmstellung für den Verbraucher läßt sich durch eine Art Überhub des Steuerschiebers 28 über die sog. Senkenstellung in Blickrichtung auf die Figur gesehen nach links erreichen. Ausgehend von der in der Figur gezeigten Neutralstellung wird also der Steuerschieber 28 nach rechts zunächst in die Heben- und dann in die Eilgangstellung für den Verbraucher verbracht oder in gegenläufiger Richtung ausgehend von der Neutralstellung nach links über die Senkenstellung in die Schwimmstellung verfahren. Im übrigen kommt der Steuerkanal 50 mit zunehmender Verfahrbewegung des Steuerschiebers 28 in Richtung Hebenstellung in Überschneidung mit dem Steueranschluß P'_{B}, was zu einer Vergrößerung des relevanten Meßblendenquerschnitts führt.

In Blickrichtung auf die Figur gesehen ist im rechten Bereich des Steuerschiebers 28 ein als Meßzylinder 5 ausgebildetes Mittel 2 zur Messung des Lastdruckes im Nutzanschluß B vorhanden. Der Meßzylinder 5 weist einen Meßkolben 6 auf sowie eine Kolbenstange 8, die im Durchmesser gegenüber dem Meßkolben 6 reduziert ist. Ferner durchragt die Kolbenstange 8 auf ihrem rechten freien Ende einen Boden 9 des Steuerschiebers 28 und das freie rechte Ende der Kolbenstange 8 mündet in den Federraum aus, der an den Pilotsteueranschluß X_{B} angeschlossen ist. Der Lastfühlanschluß 38, der in der gezeigten Mitten- oder Neutralstellung des Steuerschiebers 28 in den Rücklaufanschluß R mündet, ist auf der gegenüberliegenden Anschlußseite in einen Längskanal 15 übergeführt, der in fluidführender Verbindung mit dem Mittenkanal 40 steht. Auf seiner dem Mittenkanal 40 abgewandten rechten Seite mündet der Längskanal 15 in einen ersten Arbeitsraum 7 des Meßzylinders 5 aus, der in der gezeigten Darstellung von dem Meßkolben 6 ausgefüllt ist, der im übrigen auch den rechten freien Kanalendquerschnitt des Längskanals 15 verschließt.

Fährt der Steuerschieber 28 in Blickrichtung auf die Figur gesehen nach rechts, nimmt der Steuerschieber den Meßzylinder 5 gleichfalls nach rechts mit mit der Folge, dass der Lastfühlanschluß 38 in Überdeckung mit dem Ringkanal kommt, an den der Nutzanschluß B angeschlossen ist, so dass in der dahingehenden rechten Stellung der Lastfühlanschluß 38 als Loadsensing-Anschluß LS_{B} für den im Nutzanschluß B anstehenden Lastdruck dient, wobei der dahingehende Loadsensingdruck LS_{B} wiederum über den Längskanal 15 an den Meßzylinder 5 weitergegeben wird. Mithin ist der Lastfühlanschluß 38 über den Längskanal 15 als Sektionsloadsensing-Anschluß LS_{B} fortgeführt und mündet in den ersten Arbeitsraum 7 des genannten Meßzylinders 5.

Steigt der Lastdruck im Nutzanschluß B zu sehr hohen Werten, wird der Meßzylinder 5 nach rechts verfahren, und zwar zumindest so lange, bis die Kolbenstange 8 mit ihrem rechten freien Ende 11 an die Abschlußwand 13 des Federraumes des Pilotgehäuses 26 anstößt. Hierdurch entsteht eine Gegenkraft am Steuerschieber 28 in Richtung eines Überganges von einer Eilgangstellung in die Hebenstellung. Auf diese Weise läßt sich bei einer übermäßigen Belastung an der Kolbenstangeneinheit des Verbraucherzylinders 4 ein ruckfreier Übergang in eine die Lasteinleitung auf ein mit dem Verbraucherzylinder 4 wirkverbundenen lasttragenden Hebezeuges erreichen sowie eine maximale Hubkraft erzeugende Stellung für den Steuerschieber 28. Sinkt dagegen der Lastdruck im Krafthub wiederum ab, dann sinkt auch die Druckkraft, die auf den Meßkolben 6 über den Loadsensing-Anschluß LS_{B} einwirkt, und der Steuerschieber 28 nimmt eine proportionale Zwischenstellung zwischen Krafthub und Eilgang ein, wobei eine gedrosselte Verbindung des Ringraumes 3 des Verbraucherzylinders 4 zu dem Rücklaufanschluß R entsteht. Um zu verhindern, dass aus dem Nutzanschluß A kein Druckmittel mehr in den Ringraum 3 strömt, ist bevorzugt eine nicht näher dargestellte Drossel- oder Rückschlagventilanordnung vorzusehen.

Erfindungsgemäß wird also der freie Querschnitt der Ventilöffnung 50 zwischen Speiseleitung P und Arbeitsanschluß B beim Übergang vom Krafthub auf Eilgang nicht verändert. Beim Umschalten wird nur der Rückfluß von der Ringseite 3 des Verbrauchers 4 nicht mehr nach T geschaltet, sondern mit dem Speisekanal in Form des Nutzanschlusses A verbunden. Um die Hubgeschwindigkeit konstant zu halten, wird eine Überwachung des Lastdruckes mit dem genannten Meßmittel 2 und eine lastabhängige Umschaltung von Eilgang nach Krafthub vorgenommen. Wird die Zylinderkolbeneinheit des Verbrauchers 4 im Eilgang gefahren und steigt dabei der Lastdruck auf den erlaubten Maximaldruck an, dann schaltet die Meßzylinderanordnung 5 im Steuerschieber 28 diesen zurück in den Krafthub. Dann steht wieder die maximale Hubkraft zur Verfügung und aufgrund der Verbindung des Rückflusses von der Ringseite 3 in den Speisekanal kommt es nicht ungewollt zu einem Schaltruck.

Sinkt der Lastdruck jetzt im Krafthub ab, dann sinkt auch die Kraft auf den Meßzylinder 5 und der Steuerschieber 28 nimmt eine proportionale Zwischenstellung zwischen Krafthub und Eilgang ein, wobei eine gedrosselte Verbindung der Zylinderringseite 3 zum T-Rücklauf entsteht. Der gedrosselte Druck auf der Zylinderringseite 3 muß sich dabei niedriger einstellen als der Speisedruck im Pumpenzulauf P, denn nur so kann die Hubkraft gesteigert werden. Dadurch kann jetzt aus der Zylinderringseite 3 heraus kein Volumenstrom mehr zurück in den Speisekanal fließen (keine Regeneration). Damit umgekehrt kein Volumenstrom aus dem Speisekanal A zur Ringseite 3 des Verbrauchers fließt, muß entweder die Drosselstelle die Druckräume voneinander trennen oder ein Rückschlagventil, wie dargelegt, den Durchfluß verhindern. Anstelle des Verbraucher- oder Arbeitszylinders 4 kann auch ein sonstiger hydraulischer Verbraucher treten, beispielsweise in Form eines Hydromotors für einen Fahrantrieb, sei es bei einem Fahrzeug, sei es bei einer Hebeeinrichtung, wie einen Fahrstuhl, und dergleichen mehr. Im dahingehenden Fall ist dann ein fluidführender Arbeitsraum des Verbrauchers in Entsprechung zu dem Ringraum 3 des Verbraucherzylinders 4 bei einem Umschalten der Steuereinrichtung 18 im Sinne eines Wechsels von Krafthub zu Eilgang mit dem Nutzanschluß A oder B als wirksame Speiseleitung zu verbinden.

## Patentansprüche

1. Hydraulische Ventilvorrichtung mit einer Fluidanschlußanordnung (10), beinhaltend mindestens
- einen Druckversorgungsanschluß (P),
- einen Rücklaufanschluß (R),
- einen Sektionsloadsensing-Anschluß (LS),
- zwei Steueranschlüsse (P'_{A}) und (P'_{B}) sowie
- zwei Nutzanschlüsse (A,B)
an die mindestens ein Verbraucher (4) mit seinen fluidführenden Arbeitsräumen angeschlossen ist,
und mit einer verfahrbaren Steuereinrichtung (18) zum zumindest teilweise Ansteuern von Anschlüssen der Fluidanschlußanordnung (10), **dadurch gekennzeichnet, dass** die Steuereinrichtung (18) von einem Mittel (2) zur Messung des Lastdruckes in eine Eilgangstellung bei Überschreiten eines Maximal-Lastdruckes in eine Krafthubstellung und umgekehrt bewegbar ist und dass bei einem Umschalten der Steuereinrichtung (18) im Sinne eines Wechsels von Krafthub zu Eilgang der Rückfluss einer Ringseite (3) des Verbrauchers (4) nicht mehr nach einem Tankanschluss (T) geschaltet ist, sondern mit einem Speisekanal (PA) durch den Nutzanschluss (A) verbunden ist.

2. Hydraulische Ventilvorrichtung nach Anspruch 1, **dadurch gekennzeichnet, dass** das Mittel (2) zur Messung des Lastdruckes ein einen Meßkolben (6) aufweisender Meßzylinder (5) ist, dessen erster Arbeitsraum (7) fluidführend mit einem Sektionsloadsensing-Anschluß (LS_{B}) verbunden ist und im Eilgang und Krafthub mit Druck beaufschlagt ist.

3. Hydraulische Ventilvorrichtung nach Anspruch 2, **dadurch gekennzeichnet, dass** der Meßkolben (6) mit einer Kolbenstange (8) versehen ist, die in jedem Verfahrzustand des Meßkolbens (6) mit ihrem freien Ende in einen Ansteuerraum (X_{B}) eines Pilotgehäuses (26) ragt, an das ein Pilotventil (22) angeschlossen ist.

4. Hydraulische Ventilvorrichtung nach Anspruch 2 oder 3, **dadurch gekennzeichnet, dass** der Meßkolben (6) axial verschiebbar in dem Steuerschieber (28) angeordnet ist und ein Längskanal (15) in dem Steuerschieber (28) den Sektionsloadsensing-Anschluß (LS_{B}) mit dem ersten Arbeitsraum (7) des Meßzylinders (5) fluidführend verbindet.

5. Hydraulische Ventilvorrichtung nach einem der Ansprüche 2 bis 4, **dadurch gekennzeichnet, dass** der Meßzylinder (5) innerhalb der verfahrbaren Steuereinrichtung (18) angeordnet ist.

6. Hydraulische Ventilvorrichtung nach einem der Ansprüche 1 bis 5, **dadurch gekennzeichnet, dass** die verfahrbare Steuereinrichtung (18) über eine maximale Arbeitsstellung für den Verbraucher (4) hinaus in eine Eilgangstellung in Richtung des einen Pilotventils (22) verschiebbar ist.

7. Hydraulische Ventilvorrichtung nach einem der Ansprüche 1 bis 6, **dadurch gekennzeichnet, dass** die Steuereinrichtung (18) mit Lastmelde- und Lastfühlanschlüssen (32,34;36,38) versehen ist, die paarweise miteinander verschaltet einen Lastmeldeanschluß einem Lastfühlanschluß (32,38;34,36) zuordnen und die in Abhängigkeit der Verfahrstellung der Steuereinrichtung (18) zumindest ein Teil der Anschlüsse der Fluidanschlußanordnung (10) fluidführend miteinander verbinden.

8. Hydraulische Ventilvorrichtung nach Anspruch 7, **dadurch gekennzeichnet, dass** der Lastfühlanschluß (38) eine radiale Querbohrung in der Steuereinrichtung (18) ausbildet, die in den Längskanal (15) der Steuereinrichtung (18) einmündet und die den Druck am Loadsensing-Anschluß (LS_{B}) abgreift, sobald der Lastfühlanschluß (36) in den Nutzanschluß (B) einmündet, an den der zuordenbare Arbeitsraum des Verbrauchers (4) angeschlossen ist.

9. Hydraulische Ventilvorrichtung nach einem der Ansprüche 1 bis 8, **dadurch gekennzeichnet, dass** der Verbraucher (4) aus einem Verbraucherzylinder gebildet ist mit einem Ringraum (3) und einem Kolbenraum als fluidführende Arbeitsräume und dass bei dem Wechsel von Krafthub zu Eilgang der Ringraum (3) mit dem Nutzanschluß (A) als Speiseleitung verbunden ist.

10. Hydraulische Ventilvorrichtung nach einem der vorangehenden Patentansprüche, **dadurch gekennzeichnet, dass** ein Ventilöffnungsquerschnitt zwischen einer Speiseleitung und einem Arbeitsanschluß beim Übergang von Krafthub auf Eilgangstellung nicht veränderbar ist.

## Claims

1. A hydraulic valve device having a fluid connection arrangement (10) comprising at least
- one pressure supply connection (P),
- one return connection (R),
- one section load sensing connection (LS),
- two control connections (P'_{A}) and (P'_{B}) and
- two user connections (A,B)
to which at least one consumer (4) with its fluid-conducting working chambers is connected,
and comprising a movable control device (18) for at least partial actuation of connections of the fluid connection arrangement (10), **characterised in that** the control device (18) can be moved by a means (2) for measuring load pressure into a rapid traverse position when a maximum load pressure is exceeded into a power stroke position and vice versa and that in a switchover of the control device (18) for purposes of a change from power stroke to rapid traverse the backflow of an annular side (3) of the consumer (4) is no longer switched to a tank connection (T), but is connected to a feed channel (PA) by means of the user connection (A).

2. The hydraulic valve device according to Claim 1, **characterised in that** the means (2) for measuring the load pressure is a measuring cylinder (5) having a measuring piston (6) the first working chamber (7) of which is connected to a section load sensing connection (LS_{B}) to conduct fluid and in the rapid traverse and in the power stroke is pressurised.

3. The hydraulic valve device according to Claim 2, **characterised in that** the measuring piston (6) is provided with a piston rod (8) which in each travelling state of the measuring piston (6) with its free end projects into an actuation space (X_{B}) of a pilot housing (26) to which a pilot valve (22) is connected.

4. The hydraulic valve device according to Claim 2 or 3, **characterised in that** the measuring piston (6) is arranged to be able to move axially in the control slide (28), and a longitudinal channel (15) in the control slide (28) connects the section load sensing connection (LS_{B}) to the first working chamber (7) of the measuring cylinder (5) to conduct fluid.

5. The hydraulic valve device according to any of Claims 2 to 4, **characterised in that** the measuring cylinder (5) is located within the movable control device (18).

6. The hydraulic valve device according to any of Claims 1 to 5, **characterised in that** the movable control device (18) can be moved beyond a maximum working position for the consumer (4) into a rapid traverse position in the direction of one pilot valve (22).

7. The hydraulic valve device according to any of Claims 1 to 6, **characterised in that** the control device (18) is provided with load reporting and load sensing connections (32, 34; 36, 38) which, connected in pairs to one another, assign one load reporting connection to one load sensing connection (32, 38; 34, 36) and which, depending on the travel position of the control device (18), connect at least part of the connections of the fluid connection arrangement (10) to one another to conduct fluid.

8. The hydraulic valve device according to Claim 7, **characterised in that** the load sensing connection (38) forms a radial transverse bore in the control device (18) which discharges into the longitudinal channel (15) of the control device (18) and which taps the pressure on the load sensing connection (LS_{B}) as soon as the load sensing connection (36) discharges into the user connection (B) to which the assignable working chamber of the consumer (4) is connected.

9. The hydraulic valve device according to any of Claims 1 to 8, **characterised in that** the consumer (4) is formed from a consumer cylinder with an annular space (3) and a piston chamber as fluid-conducting working chambers and that when changing from power stroke to rapid traverse, the annular space (3) is connected to the user connection (A) as a feed line.

10. The hydraulic valve device according to any of the preceding claims, **characterised in that** a cross section of the valve opening can not be changed between a feed line and a working connection in the transition from power stroke to rapid traverse position.

## Revendications

1. Dispositif hydraulique à vanne, comprenant un agencement (10) de raccordement de fluide comportant au moins
- un raccord (P) d'alimentation sous pression,
- un raccord (R) de retour,
- un raccord (LS) loadsensing de section,
- deux raccords (P'_{A}) et (P'_{B}) de commande, ainsi que
- deux raccords (A, B) utiles
auquel au moins un consommateur (4) est raccordé par ses chambres de travail fluidiques,
et comprenant un dispositif (18) déplaçable de commande, pour la commande au moins partielle de raccords de l'agencement (10) de raccordement de fluide, **caractérisé en ce que** le dispositif (18) de commande peut être mis dans une position de levage par force et inversement par un moyen (2) de mesure de la pression de charge dans une position de déplacement rapide lors du dépassement d'une pression de charge maximum et **en ce que**, dans une commutation du dispositif (18) de commande au sens d'un passage du levage par force au déplacement rapide, le reflux d'un côté (3) annulaire du consommateur (4) ne peut plus être branché sur un raccord (T) de cuve, mais communique avec un canal (PA) d'alimentation par le raccord (A) utile.

2. Dispositif hydraulique à vanne suivant la revendication 1, **caractérisé en ce que** le moyen (2) de mesure de la pression de charge est un cylindre (5) de mesure, qui a un piston (6) de mesure, dont la première chambre (7) de travail communique fluidiquement avec un raccord (LS_{B}) loadsensing de section et est alimentée en pression en déplacement rapide et en levage par force.

3. Dispositif hydraulique à vanne suivant la revendication 2, **caractérisé en ce que** le piston (6) de mesure est pourvu d'une tige (8) de piston, qui, dans chaque état de déplacement du piston (6) de mesure, pénètre par son extrémité libre dans une chambre (X_{B}) de commande d'une boîte (26) pilote, à laquelle est raccordée une soupape (22) pilote.

4. Dispositif hydraulique à vanne suivant la revendication 2 ou 3, **caractérisé en ce que** le piston (6) de mesure est monté coulissant axialement dans le tiroir (28) de commande et un canal (15) longitudinal du tiroir (28) de commande met le raccord (LS_{B}) loadsensing de section en communication fluidique avec la première chambre (7) de travail du cylindre (5) de mesure.

5. Dispositif hydraulique à vanne suivant l'une des revendications 2 à 4, **caractérisé en ce que** le cylindre (5) de mesure est disposé à l'intérieur du dispositif (8) de commande, qui peut être déplacé.

6. Dispositif hydraulique à vanne suivant l'une des revendications 1 à 5, **caractérisé en ce que** le dispositif (8) de commande, qui peut être déplacé, peut coulisser au-delà d'une position de travail maximum pour le consommateur (4) dans une position de déplacement rapide en direction de la soupape (22) pilote.

7. Dispositif hydraulique à vanne suivant l'une des revendications 1 à 6, **caractérisé en ce que** le dispositif (8) de commande est pourvu de raccords (32, 34 ; 36, 38) d'indication de charge et de détection de charge, qui, branchés entre eux par paires, associent un raccord d'indication de charge à un raccord (32, 38 ; 34, 36) de détection de charge et qui, en fonction de la position en déplacement du dispositif (18) de commande, font communiquer fluidiquement entre eux au moins une partie des raccords de l'agencement (10) de raccordement de fluide.

8. Dispositif hydraulique à vanne suivant la revendication 7, **caractérisé en ce que** le raccord (38) de détection de charge constitue un trou transversal radial dans le dispositif (18) de commande, qui débouche dans le canal (15) longitudinal du dispositif (18) de commande et qui prélève la pression au raccord (LS_{B}) de loadsensing, dès que le raccord (36) de détection de charge débouche dans le raccord (B) utile auquel.est raccordé la chambre de travail pouvant être associée du consommateur (4).

9. Dispositif hydraulique à vanne suivant l'une des revendications 1 à 8, **caractérisé en ce que** le consommateur est formé d'un cylindre de consommateur ayant une chambre (3) annulaire et une chambre de piston en tant que chambre de travail fluidique et **en ce que**, lors du passage du levage par force au déplacement rapide, la chambre (3) annulaire communique avec le raccord (A) utile comme conduit d'alimentation.

10. Dispositif hydraulique à vanne suivant l'une des revendications précédentes, **caractérisé en ce qu'**une section transversale d'ouverture de vanne entre un conduit d'alimentation et un raccord de travail ne peut pas être modifiée lors du passage du levage par force à la position de déplacement rapide.
